# EUROPÄISCHE PATENTSCHRIFT

(11) **EP 0 640 519 B1**
(45) Veröffentlichungstag und Bekanntmachung des Hinweises auf die Patenterteilung: **25.06.1997**
(21) Anmeldenummer: 94111607.1
(22) Anmeldetag: 26.07.1994
(51) Int. Cl.: B61G 7/10

(54) **Mittelpufferkupplung für Schienenfahrzeuge**
Central buffer coupling for railway vehicles
Attelage à tampon central pour véhicules ferroviaires

(30) Priorität: 27.08.1993 DE 4328811
(43) Veröffentlichungstag der Anmeldung: 01.03.1995
(73) Patentinhaber: SCHARFENBERGKUPPLUNG GmbH, D-38239 Salzgitter (DE)
(72) Erfinder: Domsgen, Matthias, Dipl.-Ing., D-38259 Salzgitter (DE)

(56) Entgegenhaltungen:
- AT-B- 24 547
- DE-A- 3 213 697
- DE-C- 188 757
- FR-A- 345 644
- US-A- 2 287 954

## Beschreibung

Die Erfindung betrifft eine Mittelpufferkupplung für Schienenfahrzeuge nach dem Oberbegriff des Patentanspruchs 1.

Bei bekannten Mittelpufferkupplungen überragt der Kupplungskopf das Fahrzeugprofil stirnseitig. Mittelpufferkupplungen, deren Kupplungskopf bei Nichtgebrauch in das Fahrzeugprofil einschwenkbar sind, kommen insbesondere für Schienenfahrzeuge in Betracht, die nicht auf eigenen Trassen verkehren,
z.B. Straßenbahnfahrzeuge, um eine Gefährdung anderer Vorkehrsteilnehmer durch den das Schienenfahrzeug stirnseitig überragenden Kupplungskopf zu vermeiden.

Aus der US-A-4049129 ist eine Mittelpufferkupplung der eingangs genannten Art bekannt, bei der die Festelleinrichtung einen am hinteren Schaftteil befestigten
vertikalen Arretierbolzen aufweist, der eine am vorderen Schaftteil vorgesehene, zur Achse des Verbindungsbolzens konzentrische, kreisbogenförmige Schlitzausnehmung durchragt und auf dem mittels einer von Hand betätigbaren Verstelleinrichtung ein einen Außenkonus aufweisender
Rastring axial verschiebbar ist.

Die Schlitzausnehmung weist an ihren beiden Enden jeweils eine konische Rastsenkung auf, wobei mittels der Verstelleinrichung der Rastring in der zueinander gestreckten Lage der beiden Schaftteile in die eine Rastsenkung und in der zueinander verschwenkten Lage der Schaftteile in die andere Bastsenkung eindrückbar ist.

Zum Lösen der Feststelleinrichtung ist der Rastring durch die Verstelleinrichtung aus der betreffenden Rastsenkung aushebbar.

Bei dieser bekannten Ausbildung ist die Feststelleinrichtung aufwendig gestaltet, da nicht nur der Arretierbolzen, die Schlitzausnehmung mit den Rastsenkungen sowie der Rastring erforderlich sind, sondern auch die Verstelleinrichtung für den Rastring aus mehreren Einzelteilen gebildet wird, da sie einerseits das axiale Verschieben des Rastrings auf dem Arretierbolzen bewirken und andererseits den Rastring zu seiner den Rastring in seiner der zueinander gestreckten Lage der beiden Schaftteile entsprechenden Stellung sichern muß.

Aus der DE 32 13 697 A1 ist eine Mittelpufferkupplung bekannt, bei der als Feststelleinrichtung eine auf dem Kupplungsschaft in dessen Längsrichtung begrenzt verschiebbar gelagerte Schiebemuffe vorgesehen ist, die in der zueinander gestreckten Lage der beiden Schaftteile durch die Kraft der Federn in eine Verriegelungsstellung verschiebbar ist, in der die Schiebemuffe zum Starrmachen des Kupplungsschafts beide Schaftteile überlappt, wobei an den beiden Enden des Verbindungsbolzens jeweils eine drehfest mit diesem verbundenen Kurvenscheibe angeordnet ist, die eine zur Achse des Verbindungsbolzens exzentrische, mit der zugewanndten Stirnfläche der Schiebemuffe zusammenwirkende Kurvenfläche aufweist, wobei die Kurvenscheiben einen Anschlag für die Schiebemuffe in deren Verriegelungsstellung bilden und durch Verschwenkung der Kurvenscheiben die Schiebemuffe gegen die Kraft der Federn in eine das Verschwenken des vorderen Schaftteils ermöglichende Entrieglungsstellung verschiebbar ist, in der die Schiebemuffe festlegbar ist.

Der Erfindung liegt die Aufgabe zugrunde, eine Mittelpufferkupplung der eingangs angegebenen Art hinsichtlich der Ausbildung der Feststelleinrichtung bei hoher Funktionssicherheit möglichst einfach zu gestalten.

Diese Aufgabe wird erfindungsgemäß durch eine Ausbildung mit den kennzeichnenden Merkmalen des Patentanspruchs 1 gelöst. Zweckmäßige Weiterbildung der Erfindung sind in den Unteransprüchen angegeben.

In der Zeichnung sind zwei Ausführungsbeispiele der Erfindung schematisch dargestellt.

Es zeigen
- Fig. 1: den Verbindungsbereich der beiden Schaftteile einer erfindungsgemäßen Mittelpufferkupplung in teilweise geschnittener Seitenansicht;
- Fig. 2: eine Draufsicht auf den Verbindungsbereich nach Fig. 1 in Verriegelungstellung der Feststelleinrichung für beide Schaftteile sowie in der verschwenkten Stellung (strichpunktiere Linien);
- Fig. 3: ein zweites Ausführungsbeispiel der Erfindung mit angelenktem Kupplungskopf und Abstützung am Schienenfahrzeug in Draufsicht.

Der Kupplungsschaft der Mittelpufferkupplung besteht aus einem den Kupplungskopf 1 tragenden, vorderen Schaftteil 2 und einem am Untergestell des Schienenfahrzeugs horizontal schwenkbar angelenkten, hinteren Schaftteil 3.

Der vordere Schaftteil 2 ist an dem freien Ende als Gabelkopf 4 mit oberem und unterem Gabelschenkel ausgebildet, wobei die Gabelschenkel den hinteren Schaftteil 3 zwischen sich aufnehmen. Mittels eines Verbindungsbolzens 5 durch Gabelkopf 4 und Schaftteil 3 sind die Schaftteile 2 und 3 derart miteinander verbunden, daß der vordere Schaftteil 2 gegenüber dem hinteren Schaftteil 3 horizontal verschwenkbar ist.

Am den Verbindungsbolzen 5 überragenden Ende des hinteren Schaftteils 3 ist eine vertikale Nut 6 angeordnet, in die ein dem vorderen Schaftteil 2 zugeordneter Riegel 7 in Eingriff bringbar ist.

Der Riegel 7 ist in der senkrechten Mittellängsehene angeordnet und vertikal über je eine Halteplatte 8 von außen an dem oberen sowie dem unteren Gabelschenkel über Bolzen 9 bzw. Bolzen 9 und Buchse 10 abgestützt.

Die Halteplatten 8 sind über ein Befestigungselement (Bolzen 11) zu einer Seite der senkrechten Mittellängsebene des Kupplungsschafts am oberen bzw. unteren Gabelschenkel schwenkbar befestigt. Der Schwenkwinkel beträgt im Beispiel etwa 60°.

Der Riegel 7 ist mittels Befestigungselement 22 mit einer Hülse 12 verbunden, die im vorderen Schaftteil 2 geführt ist, und in der eine Druckfeder 13 angeordnet ist, die sich über ein Druckstück 14 am Boden eines im vorderen Schaftteils 2 befindlichen Federraumes 15 abstützt und durch die Hülse 12 innerhalb des Gabelkopfes 4 im vorderen Schaftteil 2 geführt ist. Im Bereich der horizontalen Verschiebbarkeit des Riegels 7 weist der vordere Schaftteil 2 eine Vertikalnut 16 auf, in der der Riegel 7 zur Ver-und Entriegelung begrenzt verschiebbar in die Nut 6 des hinteren Schaftteils 3 ein- bzw. ausschiebbar ist.

Die Bolzen 9 bzw. Buchsen 10 sind in den Halteplatten 8 jeweils in einem Langloch 17 geführt.

An den Halteplatten 8 ist je eine Hülse 23 befestigt, in die ein U-förmiges Betätigunselement (Griff 18) mit seinen freien Schenkeln eingeschoben ist. Innerhalb der Hülsen 23 kann der Griff 18 verschoben werden; gegen Herausfallen ist er mittels Sicherungselement 19 gesichert.

Die Nut 6 ist mit sich nach vorn erweiterndem Aufnahmemaul ausgebildet, in das der entsprechend sich nach vorn verjüngende Riegel 7 spielfrei eingreifen kann. In Verbindung mit der Federbelastung des Riegels 7 wird somit eine spielfreie Arretierung der beiden Schaftteile 2 und 3 gegeneinander erreicht.

Der hintere Schaftteil 3 weist auf der Seite der senkrechten Mittellänge, zu der der vordere Schaftteil 2 verschwenkbar ist, eine Anlaufschräge 20 auf, gegen welche der
Riegel 7 beim Schwenken aus der verschwenkten Lage in die gesteckte Lage zur Anlage kommt und auf der der Riegel 7 beim Weiterschwenken gegen die Kraft der Druckfeder 13 entlanggleitend nach hinten in Richtung auf das Druckstück 14 verschoben wird. Befinden sich vorderer und hinterer Schaftteil 2 und 3 in der gestreckten Lage, schnellt der
Riegel 7 - durch die Spannkraft der Druckfeder 13 belastet - in die Nut 6 des hinteren Schaffteils 3 und arretiert die gestreckt Lage.

Das Lösen der Feststelleinrichung erfolgt durch Drehen des Griffs 18. Über die Langlöcher 17 wird die Drehbewegung des Griffes 18 bzw. der mit diesem verbundene Halteplatten 8 in eine gradlinige Bewegung des Riegels 7 innerhalb der Vertikalnut 16 umgesetzt.

Wenn der Riegel 7 außer Eingriff der Nut 6 gebracht ist, ist das vordere Schaftteil 2 um den Verbindungsbolzen 5 schwenkbar. Am vorderen Schaftteil 2 ist eine Abdeckung 21 befestigt, die in verschwenkter Lage die Nut 6 des hinteren Schaftteils 3 abdeckt und diesen vor Verschmutzung schützt.

Beim Ausführungsbeispiel ist ein Verschwenken des vorderen Schafteils 2 gegen den hinteren Schaftteil 3 um ca. 150 ° vorgesehen.

Da gleichzeitig der hintere Schaftteil 3 in seiner Anlenkung am Untergestell in Gegenrichtung verschwenkbar ist, kann die gesamte Mittelpufferkupplung einschließlich des Kupplungskopfes 1 innerhalb des stirnseitigen Umgrenzungsprofils eingeschwenkt werden. Der vordere Schaftteil 2 ist dabei über die parallele Lage zur Stirnseite hinaus einschwenkbar (Fig. 3).

Im ersten Ausführungsbeispiel (Fig. 1 und 2) ist die Festelleinrichtung mit Riegel 7 und Nut 6 zwischen dem Verbindungsbolzen 5 und dem Kupplungskopf 1 angeordnet.

Im zweiten Ausführungsbeispiel (Fig. 3) ist die Feststelleinrichtung mit Riegel 7 und Nut 6 zwischen dem Verbindungsbolzen 5 für die Schaftteile 2 und 3 und der Anlenkung des hinteren Schaftteils 3 am Schienenfahrzeug angeordnet.

Bei dieser Anordnung sind die wesentlichen Elemente der Feststelleinrichtung, insbesondere der federbelastete Riegel 7 am freien Ende des hinteren Schaftteils 3 angeordnet; die entsprechend ausgebildete Nut 6 hingegen am den Verbindungsbolzen 5 überragenden Ende des vorderen Schaftteils 2. Somit ist bei dieser Lösung der hintere Schaftteil 3 am freien Ende als Gabelkopf 4 ausgebildet und nimmt nunmehr den vorderen Schaftteil 2 zwischen die Gabelschenkel auf. Die Halteplatten 8, Hülse 12, Druckfeder 13, Druckstück 14, Federraum 15, Anlaufschräge 20, Abdeckung 21 sowie Vertikalnut 16 sind somit nunmehr dem hinteren Schaftteil 3 zugeordnet.

Eine Anordnung der Feststelleinrichtung gemäß dem zweiten Ausführungsbeispiel ist vorteilhaft, wenn wegen eines kurz auszubildenden vorderen Schaftteils 2 auf dem Schaftteil 2 nicht genügend Einbauraum zur Verfügung steht.

### Bezugsziffern

- 1: Kupplungskopf
- 2: Vorderes Schaftteil
- 3: Hinteres Schaftteil
- 4: Gabelkopf
- 5: Verbindungsbolzen
- 6: Vertikale Nut
- 7: Riegel
- 8: Halteplatte
- 9: Bolzen
- 10: Buchse
- 11: Bolzen
- 12: Hülse
- 13: Druckfeder
- 14: Druckstück
- 15: Federraum
- 16: Vertikalnut
- 17: Langloch
- 18: Griff
- 19: Sicherungselement
- 20: Anlaufschräge
- 21: Abdeckung
- 22: Befestigungselement
- 23: Hülse

## Patentansprüche

1. Mittelpufferkupplung für Schienenfahrzeuge mit einem aus einem den Kupplungskopf der Mittelpufferkupplung tragenden vorderen Schaftteil und einem am Rahmen des Schienenfahrzeuges horizontal schwenkbar angelenkten, hinteren Schaftteil gebildeten zweiteiligen Kupplungsschaft, dessen beide Schaftteile durch einen vertikalen Verbindungsbolzen miteinander verbunden und um diesen Verbindungsbolzen und zueinander schwenkbar sind und dessen einer Schaftteil im Gelenkbereich das andere Schaftteil gabelkopfartig mit oberem und unterem Gabelschenkel übergreift, wobei die beiden Schaftteile in ihrer zueinander gestreckten Lage, in der sich der Kupplungskopf außerhalb des Fahrzeugprofils befindet, durch eine Feststelleinrichtung unter Bilden eines starren Kupplungsschaftes gegeneinander feststellbar sind und der vordere Schaftteil nach Lösen der Feststelleinrichtung in eine Lage schwenkbar ist, in der sich der Kupplungskopf innerhalb des Fahrzeugprofils befindet, und wobei als Feststelleinrichtung ein am Kupplungsschaft in der Längsrichtung begrenzt verschiebbarer Riegel vorgesehen ist, der in der zueinander gestreckten Lage der beiden Schaftteile durch die Kraft einer Feder in eine Verriegelungsstellung verschiebbar ist, in welcher der dem einen Schaftteil zugeordnete Riegel zum Starrmachen des Kupplungsschaftes in eine dem anderen Schaffte zugeordnete Nut eingreift, **dadurch gekennzeichnet**, daß die Nut (6) und der Riegel (7) in der vertikalen Mittellängsebene angeordnet sind, daß der Riegel (7) vertikal über je eine Halteplatte (8) an dem oberen sowie dem unteren Gabelschenkel des Gabelkopfes (4) über Bolzen (9) abgestützt ist und gegen die Kraft der Feder (13) innerhalb einer im vorderen Schaffteil (2 oder 3) angeordneten Vertikalnut (16) verschiebbar ist, daß die Halteplatten (8) über einen weiteren Bolzen (11) zu einer Seite der senkrechten Mittellängsebene am oberen bzw. unteren Gabelschenkel schwenkbar befestigt sind, daß die Bolzen (9) in den Halteplatten (8) jeweils in einem Langloch (17) geführt sind und daß an den Halteplatten (8) ein Betätigungselement (Griff 18) befestigt ist.

2. Mittelpufferkupplung nach Anspruch 1, **dadurch gekennzeichnet**, das die Nut (6) mit sich nach vorn erweiterndem Aufnahmemaul ausgebildet ist.

3. Mittelpufferkupplung nach Anspruch 1 oder 2, **dadurch gekennzeichnet**, daß das vordere Schaffteil (2) gegen das hintere Schaftteil (3) um etwa 150 ° verschwenkbar ist.

4. Mittelpufferkupplung nach einem der Ansprüche 1 bis 3, **dadurch gekennzeichnet**, daß die Halteplatten (8) um etwa 60 ° verschwenkbar sind.

5. Mittelpufferkupplung nach einem der Ansprüche 1 bis 4, **dadurch gekennzeichnet**, daß die Feststelleinrichtung mit Riegel (7) und Nut (6) zwischen dem Verbindungsbolzen (5) und dem Kupplungskopf (81) angeordnet ist.

6. Mittelpufferkupplung nach einem der Ansprüche 1 bis 5, **dadurch gekennzeichnet**, daß der hintere Schaftteil 3 auf einer Seite der senkrechten Mittellängsebene eine Anlaufschräge (20) aufweist, gegen welche der Riegel (7) beim Schwenken aus der verschwenkten Lage in die gestreckte Lage zur Anlage kommt und auf der der Riegel (7) beim Weiterschwenken gegen die Kraft der Feder (13) nach hinten in Richtung auf das Druckstück (14) verschoben wird.

7. Mittelpufferkupplung nach einem der Ansprüche 1 bis 6, **dadurch gekennzeichnet**, daß am vorderen Schaffte (2) eine Abdeckung (21) befestigt ist, die in verschwenkter Lage die Nut (6) des hinteren Schaftteils (3) abdeckt.

8. Mittelpufferkupplung nach einem der Ansprüche 1 bis 4, **dadurch gekennzeichnet**, daß die Feststelleinrichtung mit Riegel (7) und Nut (6) zwischen dem Verbindungsbolzen (5) für die beiden Schaffteile (2, 3) und der Anlenkung des hinteren Schaftteils (3) angeordnet ist.

9. Mittelpufferkupplung nach einem der Ansprüche 1 bis 4 oder 8, **dadurch gekennzeichnet**, daß der vordere Schaffteil 3 auf einer Seite der senkrechten Mittellängsebene eine Anlaufschräge (20) aufweist gegen welche der Riegel (7) beim Schwenken aus der gestreckten Lage zur Anlage kommt und auf der der Riegel (7) beim Weiterschwenken gegen die Kraft der Feder (13) nach hinten in Richtung auf das Druckstück (14) verschoben wird.

10. Mittelpufferkupplung nach einem der Ansprüche 1 bis 4 oder 8 bis 9, **dadurch gekennzeichnet**, daß am hinteren Schaffte (3) eine Abdeckung (21) befestigt ist, die in verschwenkter Lage die Nut (6) des vorderen Schaffteils (2) abdeckt.

## Claims

1. Central buffer coupling for rail vehicles with a two-part coupling shaft which is formed of a front shaft part carrying the coupling head of the central buffer coupling and of a rear shaft part articulated so that it can pivot horizontally on the frame of the rail vehicle and whose two shaft parts are joined together by a vertical connecting pin and pivotable about this connecting pin and in relation to one another and one shaft part of which in the articulation area engages over the other shaft part in the manner of a yoke with an upper and a lower yoke limb, whereby the two shaft parts are lockable in relation to one another in their mutually extended position in which the coupling head lies outside the vehicle profile, by a locking device forming a rigid coupling shaft and whereby the front shaft part is pivotable, after releasing the locking device, into a position in which the coupling head lies inside the vehicle profile, and whereby the locking device provided is a bolt which is displaceable to a limited degree in the longitudinal direction on the coupling shaft and in the mutually extended position of the two shaft parts is displaceable by the force of a spring into a locking position in which the bolt associated with one shaft part engages in a slot associated with the other shaft part to make the coupling shaft rigid, characterised in that the slot (6) and the bolt (7) are disposed in the vertical central longitudinal plane, in that the bolt (7) is supported vertically by means of in each case one retaining plate (8) on the upper and the lower yoke limbs of the yoke (4) with the aid of pins (9) and is displaceable against the force of the spring (13) within a vertical slot (16) disposed in the front shaft part (2 or 3), in that the retaining plates (8) are secured pivotably to the upper and lower yoke limbs by means of a further pin (11) on one side of the vertical central longitudinal plane, in that the pins (9) in the retaining plates (8) are in each case guided in an elongated hole (17) and in that an operating element (handle 18) is secured to the retaining plates (8).

2. Central buffer coupling according to claim 1, characterised in that the slot (6) is formed with a receiving mouth widening towards the front.

3. Central buffer coupling according to claim 1 or 2, characterised in that the front shaft part (2) is pivotable in relation to the rear shaft part (3) through approximately 150°.

4. Central buffer coupling according to one of claims 1 to 3, characterised in that the retaining plates (8) are pivotable through approximately 60°.

5. Central buffer coupling according to one of claims 1 to 4, characterised in that the locking device with the bolt (7) and the slot (6) is disposed between the connecting pin (5) and the coupling head (81).

6. Central buffer coupling according to one of claims 1 to 5, characterised in that on one side of the vertical central longitudinal plane the rear shaft part (3) exhibits a bevelled leading face (20) against which the bolt (7) comes to bear when pivoted out of the pivoted position into the extended position and on which the bolt (7) is displaced against the force of the spring (13) towards the rear in the direction of the thrust element (14) when pivoted further.

7. Central buffer coupling according to one of claims 1 to 6, characterised in that a cover (21) which covers the slot (6) of the rear shaft part (3) in the pivoted position, is secured to the front shaft part (2).

8. Central buffer coupling according to one of claims 1 to 4, characterised in that the locking device with the bolt (7) and the slot (6) is disposed between the connecting pin (5) for the two shaft parts (2,3) and the articulation of the rear shaft part (3).

9. Central buffer coupling according to one of claims 1 to 4 or 8, characterised in that on one side of the vertical central longitudinal plane the front shaft part (3) exhibits a bevelled leading face (20) against which the bolt (7) comes to bear when pivoted out of the extended position and on which the bolt (7) is displaced against the force of the spring (13) towards the rear in the direction of the thrust element (14) when pivoted further.

10. Central buffer coupling according to one of claims 1 to 4 or 8 to 9, characterised in that a cover (21) which covers the slot (6) of the front shaft part (2) in the pivoted position, is secured to the rear shaft part (3).

## Revendications

1. Attelage à tampon central pour véhicules sur rails, comportant une tige d'attelage en deux parties qui est formée d'une partie de tige avant portant la tête d'accouplement de l'attelage à tampon central, et d'une partie de tige arrière articulée au châssis du véhicule sur rails en étant apte à pivoter, dont les deux parties de tige sont reliées entre elles par un axe de liaison vertical et sont aptes à pivoter autour de cet axe de liaison et l'une par rapport à l'autre, et dont une partie de tige chevauche l'autre dans la zone d'articulation à la manière d'une tête de fourche, avec des branches de fourche supérieure et inférieure, étant précisé que les deux parties de tige, dans leurs positions allongées l'une par rapport à l'autre dans lesquelles la tête d'accouplement se trouve à l'extérieur du profil du véhicule, sont aptes à être bloquées l'une par rapport à l'autre par un dispositif de blocage en formant une tige d'accouplement rigide, et que la partie de tige avant, après le déblocage du dispositif de blocage, est apte à pivoter vers une position dans laquelle la tête d'accouplement se trouve à l'intérieur du profil de véhicule, et étant précisé qu'il est prévu comme dispositif de blocage un verrou qui est mobile de façon limitée dans le sens longitudinal, sur la tige d'accouplement, et qui, dans la position allongée des deux parties de tige, est apte à être amené par la force d'un ressort dans une position de verrouillage dans laquelle le verrou associé à une première partie de tige s'engage dans une rainure associée à l'autre partie de tige afin de rendre la tige d'accouplement rigide, **caractérisé** en ce que la rainure (6) et le verrou (7) sont disposés dans le plan longitudinal médian vertical, en ce que le verrou (7) est en appui à la verticale contre les branches supérieure et inférieure de la tête de fourche (4) par l'intermédiaire de platines respectives (8), grâce à des axes (9), et est mobile à l'encontre de la force du ressort (13) à l'intérieur d'une rainure verticale (16) disposée dans la partie de tige avant (2 ou 3), en ce que les platines (8) sont fixées, pivotantes, aux branches de fourche supérieure et inférieure, sur un côté du plan longitudinal médian vertical, par l'intermédiaire d'un autre axe (11), en ce que les axes (9) prévus dans les platines (8) sont guidés chacun dans un trou oblong (17), et en ce qu'un élément d'actionnement (poignée 18) est fixé aux platines (8).

2. Attelage à tampon central selon la revendication 1, **caractérisé** en ce que la rainure (6) comporte une ouverture de réception qui va en s'élargissant vers l'avant.

3. Attelage à tampon central selon la revendication 1 ou 2, **caractérisé** en ce que la partie de tige avant (2) est apte à pivoter d'environ 150° par rapport à la partie de tige arrière (3).

4. Attelage à tampon central selon l'une des revendications 1 à 3, **caractérisé** en ce que les platines (8) sont aptes à pivoter d'environ 60°.

5. Attelage à tampon central selon l'une des revendications 1 à 4, **caractérisé** en ce que le dispositif de blocage formé d'un verrou (7) et d'une rainure (6) est disposé entre l'axe de liaison (5) et la tête d'accouplement (81).

6. Attelage à tampon central selon l'une des revendications 1 à 5, **caractérisé** en ce que la partie de tige arrière (3) présente sur un côté du plan longitudinal médian vertical un chanfrein d'accostage (20) contre lequel le verrou (7) vient buter lors du passage de la position de pivotement à la position allongée, et sur lequel le verrou (7) est déplacé vers l'arrière en direction de l'élément de pression (14), à l' encontre de la force du ressort (13), lors de la poursuite du pivotement.

7. Attelage à tampon central selon l'une des revendications 1 à 6, **caractérisé** en ce qu'il est prévu, fixé à la partie de tige avant (2), un recouvrement (21) qui couvre la rainure (6) de la partie de tige arrière (3) dans la position de pivotement.

8. Attelage à tampon central selon l'une des revendications 1 à 4, **caractérisé** en ce que le dispositif de blocage formé d'un verrou (7) et d'une rainure (6) est disposé entre l'axe de liaison (5) prévu pour les deux parties de tige (2, 3) et l'articulation de la partie de tige arrière (3).

9. Attelage à tampon central selon l'une des revendications 1 à 4 ou 8, **caractérisé** en ce que la partie de tige avant (2) présente sur un côté du plan longitudinal médian vertical un chanfrein d'accostage (20) contre lequel le verrou (7) vient buter lors du pivotement hors de la position allongée, et sur lequel le verrou (7) est déplacé vers l'arrière en direction de l'élément de pression (14) à l'encontre de la force du ressort (13), lors de la poursuite du pivotement.

10. Attelage à tampon central selon l'une des revendications 1 à 4 ou 8 à 9, **caractérisé** en ce qu'il est prévu, fixé à la partie de tige arrière (3), un recouvrement (21) qui couvre la rainure (6) de la partie de tige avant (2) dans la position de pivotement.
